# EUROPÄISCHE PATENTSCHRIFT

(11) **EP 0 329 707 B1**
(45) Veröffentlichungstag und Bekanntmachung des Hinweises auf die Patenterteilung: **13.06.1990**
(21) Anmeldenummer: 87907931.7
(22) Anmeldetag: 04.12.1987
(51) Int. Cl.: F01N 3/20, F01N 7/08

(54) **ABGASANLAGE FÜR EINE BRENNKRAFTMASCHINE MIT ZWEI ZYLINDERBÄNKEN**
EXHAUST SYSTEM FOR INTERNAL COMBUSTION ENGINES WITH TWO CYLINDER BLOCKS
SYSTEME D'ECHAPPEMENT POUR MOTEUR A COMBUSTION INTERNE A DEUX RAMPES DE CYLINDRES

(30) Priorität: 04.12.1986 DE 3641376; 27.11.1987 DE 3740238
(43) Veröffentlichungstag der Anmeldung: 30.08.1989
(73) Patentinhaber: AUDI AG, 85045 Ingolstadt (DE)
(72) Erfinder: BATHELT, Hartmut, D-7102 Weinsberg (DE); KÖRMER, Günter, D-7100 Heilbronn (DE); HOFFMANN, Henning, D-7107 Neckarsulm (DE); PISCHKE, Reiner, D-7107 Bad Friedrichshall (DE); PÜTZ, Heinrich, D-5203 Much (DE); NOWITZKI, Friedhelm, D-5250 Engelskirchen (DE); DAMM, Gunter, D-5000 Köln 41 (DE)
(74) Vertreter: Speidel, Eberhardt
(86) Internationale Anmeldenummer: DE8700576
(87) Internationale Veröffentlichungsnummer: WO8804358

(56) Entgegenhaltungen:
- DE-A- 2 613 607
- FR-A- 2 490 730
- MTZ 46 (1985) S. 305

## Beschreibung

Die Erfindung bezieht sich auf ein Verfahren zur Erzeugung eines homogenen Abgasgemisches in einer Abgasanlage gemäß dem Oberbegriff des Anspruchs 1 sowie auf Vorrichtungen zur Durchführung des Verfahrens.

Um die Abgasvorschriften hinsichtlich der Zusammensetzung der Abgase einhalten zu können, ist es erforderlich, die Zusammensetzung des Kraftstoff-Luftgemisches so zu regeln, daß in allen Betriebsbereichen möglichst ein stöchiometrisches Gemisch vorhanden ist. Dies wird durch die sogenannte Lambda-Regelung angestrebt, bei der mittels einer Lambda-Sonde der Sauerstoffgehalt im Abgas gemessen wird. Bei Brennkraftmaschinen mit zwei Zylinderbänken, also insbesondere sogenannten V-Motoren, ist es u.a. aus räumlichen Gründen nötig, zwei Katalysatoren vorzusehen, von denen jeder die Hälfte des gesamten Abgasstromes aufnimmt. Um den Aufwand für zwei Lambda-Sonden und die zugehörigen Regelungen zu vermeiden, wird bei einer bekannten Abgasanlage (MTZ 46 (1985) S. 3D5) eine Querverbindung zwischen den Auspuffleitungen vorgesehen, die jeweils von einer Zylinderbank zu einem Katalysator führt. In dieser Querverbindung ist die Lambda- Sonde angeordnet. Durch die Querverbindung soll eine ausreichende Vermischung der Abgasströme der beiden Zylinderbänke erreicht und ein korrektes Regelverhalten der Lambda-Sonde sichergestellt werden. Es hat sich jedoch in der Praxis gezeigt, daß mit einer derartigen Querverbindung kein homogenes Abgasgemisch erzeugt werden kann, was Voraussetzung für eine einwandfreie Entgiftung in den beiden Katalysatoren ist.

Der Erfindung liegt die Aufgabe zugrunde, ein Verfahren zu schaffen, mit dem gewährleistet ist, daß das den beiden Katalysatoren zugeführte Abgas eine weitgehend identische Zusammensetzung hat, ohne daß Maßnahmen erforderlich sind, welche den Gegendruck der Abgasanlage in unerwünschter Weise erhöhen.

Diese Aufgabe wird erfindungsgemäß durch die im Kennzeichen des Anspruchs 1 angegebenen Merkmale gelöst.

Bei dem erfindungsgemäßen Vorschlag wird durch die Aufteilung des Abgasstromes jeder Zylinderbank in zwei Teilströme und das Zusammenführen jeweils eines Teilstromes des einen Abgasstromes mit einem Teilstrom des anderen Abgasstromes erreicht, daß den beiden Katalysatoren Abgasströme identischer Zusammensetzung und auch identischen Volumens zugeführt werden. Die Lambda-Sonde kann dann in einer der beiden zu den Katalysatoren führenden Leitungen angeordnet werden.

Vorrichtungen zur Durchführung des Verfahrens sind in den Unteransprüchen angegeben.

Einige Ausführungsbeispiele der Erfindung werden im folgenden unter Bezugnahme auf die Zeichnungen beschrieben. Es zeigt:
Fig. 1 eine Abgasanlage für eine V-6 Brennkraftmaschine gemäß einem ersten Ausführungsbeispiel in schematischer Darstellung,
Fig. 2 eine Abgasanlage für eine V-6 Brennkraftmaschine gemäß einem zweiten Ausführungsbeispiel in schematischer Darstellung,
Fig. 3 einen Schnitt entlang Linie 3-3 in Fig. 2,
Fig. 4 einen Schnitt entlang Linie 4-4 in Fig. 2,
Fig. 5 eine weitere Ausführung einer Mischkammer im Schnitt und in schematischer Darstellung,
Fig. 6 einen Schnitt entlang Linie 6-6 in Fig. 5,
Fig. 7 einen Schnitt entlang Linie 7-7 in Fig. 5,
Fig. 8 einen Schnitt entlang Linie 8-8 in Fig. 5,
Fig. 9 eine dritte Ausführung der Mischkammer im Schnitt und in schematischer Darstellung,
Fig. 10 einen Schnitt entlang Linie 10-10 in Fig. 9,
Fig. 11 einen Schnitt entlang Linie 11-11 in Fig. 9, und
Fig. 12 einen Schnitt entlang Linie 12-12 in Fig. 9.

Die in Fig. 1 schematisch dargestellte Brennkraftmaschine 1 hat zwei Zylinderbänke 2 und 3, deren Auspuffrohre 4, 5 und 6 bzw. 7, 8 und 9 jeweils zu einem Auspuffsammelrohr 10 bzw. 11 zusammengefaßt sind. An jedes Sammelrohr 10 bzw. 11 schließt sich eine Rohrverzweigung 12 bzw. 13 an, von denen Zweigleitungen 14, 15 bzw. 16, 17 ausgehen. An die Zweigleitung 15 schließt sich eine Rohrzusammenführung 18 an, in welche die Zweigleitung 17 mündet. In ,gleicher Weise ist an die Zweigleitung 16 eine Rohrzusammenführung 19 angeschlossen, in weiche die Zweigleitung 14 einmündet. Von der ersten Rohrzusammenführung 15 führt eine Abgasleitung 20 zu einem ersten Reaktor 21 und von der zweiten Rohrzusammenführung 19 führt eine zweite Abgasleitung 22 zu einem zweiten Reaktor 23.

Durch die Rohrverzweigungen 12 bzw. 13 werden die Abgasströme der beiden Zylinderbänke 2 und 3 in im wesentlichen gleiche Teilströme aufgeteilt und durch die Rohrzusammenführungen 18 und 19 wird jeweils ein Abgasteilstrom der einen Zylinderbank mit einem Abgasteilstrom der anderen Zylinderbank vereinigt, so daß die Zusammensetzung sowie das Volumen der durch die Abgasleitungen 20 und 22 strömenden Abgase weitgehend identisch ist. Dadurch kann mittels einer einzigen, in der Abgasleitung 20. (oder auch in der Abgasleitung 22) angeordneten Lambda-Sonde 24 der Sauerstoffgehalt im Abgas festgestellt und die Zusammensetzung des den Zylindern zugeführten Kraftstoff-Luftgemisches so geregelt werden, daß stets ein nur wenig um Lambda=1 streuendes Gemisch vorliegt, das für eine maximale Umsetzungsrate für NOₓ und HC in den, Katalysatoren 21 und 23 erforderlich ist.

Die beiden Auspuffsammelrohre 10 und 11 sowie die Zweigleitungen 15 und 16 laufen im wesentlichen parallel zueinander zu beiden Seiten der Brennkraftmaschine 1. Um beim Einbau einer derartigen Brennkraftmaschine mit der dargestellten Abgasanlage die Bodenfreiheit der sich überkreuzenden Zweigleitungen 14 und 17 so wenig wie möglich zu beeinträchtigen, da sich diese zwangsläufig unter dem gestrichelt angedeuteten Getriebe 25 erstrecken müssen, liegt die Kreuzungsstelle der beiden Zweigleitungen 14 und 17 nicht in der Mitte zwischen den Zweigleitungen 15 und 16, sondern seitlich versetzt dazu.

Bei dem Ausführungsbeispiel gemäß Figuren 2 bis 4, bei dem gleiche oder gleichartige Teile mit den gleichen Bezugszeichen wie in Fig. 1, jedoch mit einem Strich, bezeichnet sind, münden die Auspuffsammelrohre 10' und 11' in eine Kammer 30, von der die Auspuffleitungen 20' und 22' ausgehen, die zu den Katalysatoren 21' und 23' führen. Die Kammer 30 weist zwei durch eine erste Wand 31 voneinander getrennte Eingänge 32 und 33 auf, an welche die Abgassammelrohre 10' und 11' angeschlossen sind, sowie zwei durch eine zweite Wand 34 getrennte Ausgänge 35 und 36 auf, an welche die Abgasleitungen 20' und 21' angeschlossen sind. Die Wände 31 und 34 stehen, wie aus Fig. 3 und 4 ersichtlich ist, senkrecht zueinander, Dadurch findet eine Vermischung der beiden durch die Abgassammelrohre 10' und 11' zugeführten Abgasströme statt, da, wie bei dem ersten Ausführungsbeispiel, in jede Abgasleitung 20' bzw. 22' jeweils eine Hälfte der Abgasströme aus den Abgassammelrohren 10' und 11' einströmt. Zur Veranschaulichung dieser Vermischung sind die Abgase aus dem Sammelrohr 10' durch Kreise und die Abgase aus dem Sammelrohr 11' durch Dreiecke dargestellt. Aufgrund der weitgehend identischen Zusammensetzung der durch die Auspuffleitungen 20' und 22' strömenden Abgase kann die Regelung des Kraftstoff-Luft-Gemisches wiederum durch eine einzige LambdaSonde 24' erfolgen.

Mit dem Ausführungsbeispiel gemäß Fig. 5-8 wird ein ähnlicher Mischungseffekt erreicht wie bei der Ausführung gemäß Fig. 2-4, jedoch mit einem geringeren baulichen Aufwand. Bei dieser Ausführung ist die Kammer 30a, an die einerseits die beiden Auspuffsammelrohre 10a und 11 und andererseits die beiden Abgasleitungen 20a und 22a angeschlossen sind, durch eine Trennwand 40 in zwei Teilkammern 41 und 42 unterteilt. Die angestrebte Erzeugung eines homogenen Abgasgemisches in beiden Abgasleitungen 20a und 22a wird dadurch erreicht, daß die eine Abgasleitung 20a nur mit der einen Teilkammer 41 und die andere Abgasleitung 22a nur mit der anderen Teilkammer 42 in Verbindung steht, während die beiden Auspuffsammelrohre 10a und 11a mit beiden Teilkammern 41 und 42 in Verbindung stehen. Die Aufteilung der Abgasströme aus den Abgassammelrohren 10a und 11a wird bei dem dargestellten Ausführungsbeispiel dadurch erreicht, daß die Trennwand 40 mit lappenartigen Fortsätzen 42 und 44 versehen ist, welche in die Mündungen der Abgasleitungen 20a und 22a hineinragen und entgegengesetzt abgewinkelt sind, so daß der Abgasstrom aus der ersten Teilkammer 41 in Fig. 6 in die Abgasleitungen 20a und der Abgasstrom aus der zweiten Teilkammer 42 in die Abgasleitung 22a abgelenkt wird. Die Trennwand 40 teilt die Mündung jedes Auspuffsammelrohres 10a und 11a in einen oberen Abschnitt 46 und einen unteren Abschnitt 47, so daß jedes Auspuffsammelrohr sowohl mit der ersten Teilkammer 41 als auch mit der zweiten Teilkammer 42 in Verbindung steht (siehe Fig. 8).

In der Wand der Kammer 30a ist in der Ebene der Trennwand 40 eine Lambda-Sonde 24a vorgesehen, und die Trennwand 40 ist im Bereich der Lambda-Sonde 24a mit einem Ausschnitt 45 versehen, so daß die Lambda-Sonde 24a vom Abgas in beiden Teilkammern 41 und 42 beaufschlagt ist. Alternativ kann die Lambda-Sonde 24a auch wie bei den vorhergehenden Beispielen in einer der Auspuffleitungen 20a oder 22a angeordnet werden.

Das Ausführungsbeispiel gemäß Fig. 9 bis 12 unterscheidet sich von demjenigen gemäß Fig. 5 bis 8 im Prinzip nur dadurch, daß die beiden Auspuffsammelrohre 10b und 11 b jeweils nur mit einer Teilkammer 41 bzw. 42 in Verbindung stehen, während die beiden Abgasleitungen 20b und 22b von beiden Teilkammern 41 und 42 ausgehen. Zu diesem Zweck erstrecken sich die Fortsätze 42 und 44 der Trennwand 40 gegensinnig abgewinkelt in die Mündungen der Auspuffsammelrohre 10b und 11b, während die Trennwand 40 die Mündungen der Abgasleitungen 20a, 20b in zwei Abschnitte 48 und 49 unterteilt, von denen der eine mit der Teilkammer 41 und der andere mit der Teilkammer 42 in Verbindung steht. Auf diese Weise wird der gleiche Mischeffekt wie bei der Ausführung gemäß Fig. 5 bis 8 erreicht, was durch die Pfeile A und B veranschaulicht ist, von denen die Pfeile B das Abgas aus dem Sammelrohr 10a bzw. 10b und die Pfeile A das Abgas aus dem Sammelrohr 11a bzw. 11b darstellen. Der Vorteil der Ausführung gemäß Fig. 9 bis 12 gegenüber derjenigen gemäß Fig. 5 bis 8 liegt darin, daß sich die Pulsationen der beiden Abgasströme A und B weniger stark beeinflussen, so daß der Auspuffgegendruck insgesamt geringer ist.

## Patentansprüche

1. Verfahren zur Erzeugung eines homogenen Abgasgemisches in einer Abgasanlage mit zwei Katalysatoren (21, 23) für eine Brennkraftmaschine (1) mit zwei Zylinderbänken (2, 3) und mit Lambda-Regelung des Kraftstoff-Luftverhältnisses mittels einer im Abgas angeordneten Lambda-Sonde (24), wobei die Einzelauspuffrohre (4, 5, 6) der ersten Zylinderbank (2) zu einem ersten Auspuffsammelrohr (10) und die Einzelauspuffrohre (7, 8, 9) der zweiten Zylinderbank (3) zu einem zweiten Auspuffsammelrohr (11) zusammengefaßt sind, dadurch gekennzeichnet, daß der Abgasstrom jeder Zylinderbank (2, 3) in zwei im wesentlichen gleiche Teilströme aufgeteilt ist und jeweils ein Teilstrom der einen Zylinderbank mit einem Teilstrom der anderen Zylinderbank zusammengefaßt ist und einem Katalysator (21 bzw. 23) zugeführt wird.

2. Vorrichtung zur Durchführung des Verfahrens gemäß Anspruch 1, dadurch gekennzeichnet,
daß an das erste Auspuffsammelrohr (10) eine erste Rohrverzweigung (12) und an das zweite Auspuffsammelrohr (11) eine zweite Rohrverzweigung (13) angeschlossen ist,
daß von der ersten Rohrverzweigung (12) erste und zweite Zweigleitungen (14, 15) und von der zweiten Rohrverzweigung (13) dritte und vierte Zweigleitungen (16, 17) ausgehen,
daß eine erste Rohrzusammenführung (18) vorgesehen ist, an die die erste und die dritte Zweigleitung (15 bzw. 17) angeschlossen ist und von der eine zu einem ersten Reaktor (21) führende Abgasleitung (20) ausgeht,
daß eine zweite Rohrzusammenführung (19) vorgesehen ist, an die die zweite und die vierte Zweigleitung (14 bzw. 16) angeschlossen ist und von der eine zu einem zweiten Reaktor (23) führende Abgasleitung (22) ausgeht,
und daß eine Lambda-Sonde (24) in einer der Abgasleitungen (20, 22) angeordnet ist (Fig. 1).

3. Vorrichtung gemäß Anspruch 2, dadurch gekennzeichnet, daß zwei (15, 16) der an die beiden Rohrverzweigungen (12, 13) angeschlossenen Zweigleitungen im wesentlichen parallel zueinander verlaufen, während sich die beiden änderen Zweigleitungen (14, 17) überkreuzen, wobei die Kreuzungsstelle asymmetrisch zwischen den beiden parallelen Zweigleitungen (15, 16) liegt.

4. Vorrichtung zur Durchführung des Verfahrens gemäß Anspruch 1, gekennzeichnet durch eine Kammer (30) mit zwei durch eine erste Wand (31) getrennten Eingängen (32, 33), an die jeweils ein Auspuffsammelrohr (10' bzw. 11') angeschlossen ist, und zwei durch eine zweite Wand (34) getrennten Ausgängen (35,36), an die jeweils eine zu einem Katalysator (21' bzw. 23') führende Abgasleitung (20' bzw. 22') angeschlossen ist, wobei die beiden Wände (31, 34) senkrecht zueinander stehen und in einer der Abgasleitungen (20', 21') eine Lambda-Sonde (24) angeordnet ist (Fig. 2 bis 4).

5. Vorrichtung zur Durchführung des Verfahrens gemäß Anspruch 1, dadurch gekennzeichnet, daß eine Kammer (30a bzw. 30b) mit Anschlüssen für die beiden Auspuffsammelrohre (10a,11a bzw. 10b, 11 b) und für zwei jeweils einen Abgaskatalysator enthaltende Abgasleitung (20a, 22a bzw. 20b, 22b) vorgesehen ist, die durch eine Trennwand (40) in eine erste und in eine zweite Teilkammer (41 bzw. 42) unterteilt ist, und daß die beiden Teilkammern jeweils mit einer Abgasleitung (20a oder 22a) und beiden Sammelrohren (10a, 11a) oder mit einem Sammelrohr (10b oder 11 b) und beiden Abgasleitungen (20b, 22b) in Verbindung stehen.

6. Vorrichtung gemäß Anspruch 5, dadurch gekennzeichnet, daß die Trennwand (40) sich in die Mündungen der beiden Abgasleitungen (20a, 20b) erstreckende, entgegengesetzt abgewinkelte Fortsätze (43, 44) aufweist, die den Abgasstrom aus der einen Teilkammer (41) in die eine Abgasleitung (20a) und den Abgasstrom aus der anderen Teilkammer (42) in die andere Abgasleitung (22a) lenken, und daß die Trennwand (40) die Mündungen der an die Kammer (30a) angeschlossenen Auspuffsammelrohre (10, 11a) in erste, mit der ersten Teilkammer (41), und in zweite, mit der zweiten Teilkammer (42) in Verbindung stehende Abschnitte (46 bzw. 47) unterteilt (Fig. 5 bis 8).

7. Vorrichtung gemäß Anspruch 5, dadurch gekennzeichnet, daß die Trennwand (40) sich in die Mündungen der beiden Auspuffsammelrohre (10b, 11b) erstreckende, entgegengesetzt abgewinkelte Fortsätze (43, 44) aufweist, die den Abgasstrom aus dem einen Sammelrohr (10b) in die erste Teilkammer (41) und den Abgasstrom aus dem anderen Sammelrohr (11 b) in die zweite Teilkammer (42) lenken, und daß die Trennwand (40) die Mündungen der an die Kammer (30b) angeschlossenen Abgasleitungen (20b, 22b) in erste, mit der ersten Teilkammer (41) und in zweite, mit der zweiten Teilkammer (42) in Verbindung stehende Abschnitte (48, 49) unterteilt (Fig. 9 bis 12).

8. Vorrichtung gemäß einem der Ansprüche 5 bis 7, dadurch gekennzeichnet, daß die Lambda- Sonde (24a) in der Kammer (30a) in der Ebene der Trennwand (40) angeordnet ist und daß im Bereich der Sonde in der Trennwand ein Ausschnitt (45) vorgesehen ist.

## Revendications

1. Procédé pour la production d'un mélange homogène de gaz d'échappement dans un système de gaz d'échappement avec deux catalyseurs (21, 23) pour un moteur à combustion interne (1) avec deux rangées de cylindres (2,3) et avec une régulation lambda du mélange d'air et de carburant au moyen d'une sonde lambda (24) placée dans le courant de gaz d'échappement, les conduites de gaz d'échappement individuelles (4, 5, 6) de la première rangée de cylindres (2) étant groupées en un premier collecteur d'échappement (10); et les conduites de gaz d'échappement individuelles (7, 8, 9) de la seconde rangée de cylindres (3), en un second collecteur d'échappement (11), caractérisé en ce que le courant de gaz d'échappement de chaque rangée de cylindres (2, 3) est divisé en deux courants partiels sensiblement identiques, et que respectivement un courant partiel de l'une des rangées de cylindres est réuni avec un courant partiel de l'autre rangée de cylindres et dirigé vers un catalyseur (21 et respectivement 23).

2. Dispositif pour la mise en oeuvre du procédé selon la revendication 1, caractérisé en ce que
au premier collecteur d'échappement (10) est raccordé un premier manifold (12) et au second collecteur d'échappement (11), un second manifold (13);
du premier manifold (12) partent un premier et un deuxième branchements (14,15) et du second manifold (13), un troisième et un quatrième branchements (16, 17);
il est prévu une première jonction de tuyaux (18) à laquelle sont raccordés le premier et le troisième branchements (15 et respectivement 17) et d'où part une conduite de gaz d'échappement (20) menant à un premier réacteur (21);
il est prévu une seconde jonction de tuyaux (19) à laquelle sont raccordés le deuxième et le quatrième branchements (14 et respectivement 16) et d'où part une conduite de gaz d'échappement (22) menant à un second réacteur (23), et que
une sonde lambda (24) est disposée dans l'une des conduites de gaz d'échappement (20, 22) (fig. 1 ).

3. Dispositif selon la revendication 2, caractérisé en ce que deux (15, 16) des branchements raccordés aux deux manifolds (12, 13) s'étendent sensiblement parallèlement l'un à l'autre, tandis que les deux autres branchements (14, 17) se croisent, le croisement occupant une position asymétrique entre les deux branchements parallèles (15, 16).

4. Dispositif pour la mise en oeuvre du procédé selon la revendication 1, caractérisé en ce qu'il comprend une chambre (30) avec deux entrées (32, 33) séparées par une première cloison (31) auxquelles est respectivement raccordé un collecteur d'échappement (10' et respectivement 11'), et deux sorties (35, 36) séparées par une seconde cloison (34) auxquelles est respectivement raccordée une conduite de gaz d'échappement (20' et . respectivement 22') menant chacune à un catalyseur (21' et respectivement 23'), les deux cloisons (31,34) étant orientées perpendiculairement l'une par rapport à l'autre et une sonde lambda (24) étant insérée dans l'une des conduites de gaz d'échappement (20', 21') (fig. 2 à 4).

5. Dispositif pour la mise en oeuvre du procédé selon la revendication 1, caractérisé en ce qu'il est prévu une chambre (30a et respectivement 30b) avec des raccordements pour les deux collecteurs d'échappement (10a, 11a a et respectivement 10b, 11b) et pour deux conduites de gaz d'échappement (20a, 22a et respectivement 20b, 22b) comprenant respectivement un catalyseur de gaz d'échappement, laquelle chambre est divisée par une cloison (40) en une première et une seconde chambres partielles (41 et respectivement 42), et que les deux chambres partielles communiquent chacune avec une conduite de gaz d'échappement (20a ou 22a) et avec les deux collecteurs (10a, 11a) ou avec un collecteur (10b ou 11b) et les deux conduites de gaz d'échappement (20b, 22b).

6. Dispositif selon la revendication 5, caractérisé en ce que la cloison (40) comporte des prolongements (43, 44) coudés en sens opposé et s'étendant dans les embouchures des deux conduites de gaz d'échappement (20a, 20b), qui dirigent le courant de gaz d'échappement provenant de l'une des chambres partielles (41) dans l'une des conduites de gaz d'échappement (20a) et le courant de gaz d'échappement provenant de l'autre chambre partielle (42), dans l'autre conduite de gaz d'échappement (22a); et que la cloison (40) subdivise les embouchures des collecteurs d'échappement (10a, 11a) raccordés à la chambre (30a) en une première et une deuxième sections (46 et respectivement 47) dont la première communique avec la première chambre partielle (41) et la deuxième, avec la seconde chambre partielle (42) (fig. 5 à 8).

7. Dispositif selon la revendication 5, caractérisé en ce que la cloison (40) comprend des prolongements (43, 44) coudés en sens opposé et s'étendant dans les embouchures des deux collecteurs d'échappement (10b, 11b) qui dirigent le courant de gaz d'échappement provenant de l'un des collecteurs (10b) dans la première chambre partielle (41) et le courant de gaz d'échappement provenant de l'autre collecteur (11 b), dans la seconde chambre partielle (42); et que la cloison (40) subdivise les embouchures des conduites de gaz d'échappement (20b, 22b) raccordées à la chambre (30b) en une première et une deuxième sections (48, 49) dont la première communique avec la première chambre partielle (41) et la deuxième, avec la seconde chambre partielle (42) (fig. 9 à 12).

8. Dispositif selon l'une des revendications 5 à 7, caractérisé en ce que la sonde lambda (24a) est disposée dans la chambre (30a), au niveau de la cloison (40); et qu'une découpe (45) est prévue dans la cloison, dans la région de la sonde.

## Claims

1. Method for the production of a homogeneous exhaust gas mixture in an exhaust system with two catalysts (21, 23) for an internal combustion engine (1) with two cylinder banks (2, 3) and with lambda control of the fuel-air ratio by means of a lambda probe (24) disposed in the exhaust, the individual exhaust pipes (4, 5, 6) of the first cylinder bank (2) being combined into a first exhaust manifold (10) and the individual exhaust pipes (7, 8, 9) of the second cylinder bank (3) being combined into a second exhaust manifold (11), characterized in that the exhaust stream of each cylinder bank (2, 3) is divided into two substantially equal partial streams, and a partial stream from each cylinder bank is combined with a partial stream from the other cylinder bank and fed to a catalyst (21 and 23, respectively).

2. Apparatus for the practice of the method of claim 1, characterized in that:
a first divergent pipe coupling (12) is connected to the first exhaust manifold (10) and a second divergent pipe coupling (13) is connected to the second exhaust manifold,
first and second branch pipes (14, 15) run from the first divergent pipe coupling (12) and third and fourth branch pipes (16, 17) run from the second divergent pipe coupling,
a first convergent pipe coupling (18) is provided to which the first and third branch pipe (15 and 17) are connected and from which an exhaust pipe (20) leads to a first reactor (21),
a second convergent pipe coupling (19) is provided to which the second and the fourth branch pipes (14 and 16, respectively) are connected and from which an exhaust pipe (22) leads to a second reactor (23),
and a lambda probe (24) is disposed in one of the exhaust pipes (20, 22) (Fig. 1).

3. Apparatus in accordance with claim 2, characterized in that two (15, 16) of the branch pipes connected to the two divergent pipe couplings (12, 13) run substantially parallel to one another, while the other two branch pipes (14, 17) cross over one another, the crossing point lying asymmetrically between the two parallel branch pipes (15, 16).

4. Apparatus for the practice of the method of claim 1, characterized by a chamber (30) with two entrances (32, 33) separated by a first wall (31), to each of which [entrances] an exhaust manifold (10' and 11', respectively) is connected, and two outlets (35, 36) separated by a second wall (34), to each of which an exhaust pipe (20' and 22', respectively) leading to a catalyst (21' and 23', respectively) is connected, the two walls (31, 34) being perpendicular to one another and a lambda probe (24) being disposed in one of the exhaust pipes (20', 21') (Figs. 2 to 4).

5. Apparatus for the practice of the method of claim 1, characterized in that a chamber (30a and 30b, respectively) is provided, having connections for the two exhaust manifolds (10a, 11a, and 10b, 11 b, respectively) and for two exhaust pipes (20a, 22a, and 20b, 22b, respectively) each containing an exhaust gas catalyst, [the chamber] being divided by a separating wall (40) into a first and a second subchamber (41 and 42, respectively), and that the two subchambers are in communication each with an exhaust pipe (20a or 22a) and the two manifolds (10a, 11a), or with one manifold (10b or 11 b) and the two exhaust pipes (20b, 22b).

6. Apparatus in accordance with claim 5, characterized in that the dividing wall (40) has prolongations (43, 44) bent in opposite directions and reaching into the mouths of the two exhaust pipes (20a, 20b), which deflect the exhaust stream from the one subchamber (41) into the one exhaust pipe (20a) and the exhaust stream from the other subchamber (42) into the other exhaust pipe (22a), and that the dividing wall (40) divides the mouths of the exhaust manifolds (10, 11a) connected to the chamber (30a) into first sections (46 and 47, respectively) in communication with the first subchamber (41), and into second [sections] in communication with the second subchamber (42) (Figs. 5 to 8).

7. Apparatus in accordance with claim 5, characterized in that the dividing wall (40) has prolongations (43, 44) bent in opposite directions and reaching into the mouths of the two exhaust manifolds (10b, 11b), which deflect the exhaust gas stream from the one manifold (10b) to the first subchamber (41) and the exhaust gas stream from the other manifold (11b) into the second subchamber (42), and that the dividing wall (40) separates the mouths of the exhaust pipes (20b, 22b) connected to the chamber (30b) into first sections (48, 49) in communication with the first subchamber (41) and into second sections in communication with the second subchamber (42). ,

8. Apparatus in accordance with any of claims 5 to 7, characterized in that the lambda probe (24a) is disposed in the chamber (30a) in the plane of the dividing wall (40) and-that a cutout (45) is provided in the dividing wall in the area of the probe.
